# EUROPÄISCHE PATENTSCHRIFT

(11) **EP 0 604 607 B1**
(45) Veröffentlichungstag und Bekanntmachung des Hinweises auf die Patenterteilung: **18.12.1996**
(21) Anmeldenummer: 93912543.1
(22) Anmeldetag: 07.07.1993
(51) Int. Cl.: B65H 29/00, B65H 5/24

(54) **EINRICHTUNG FÜR DIE VERARBEITUNG VON DRUCKPRODUKTEN**
SYSTEM FOR HANDLING PRINTED PRODUCTS
DISPOSITIF DE MANUTENTION DE PRODUITS IMPRIMES

(30) Priorität: 22.07.1992 CH 2306/92
(43) Veröffentlichungstag der Anmeldung: 06.07.1994
(73) Patentinhaber: GRAPHA-HOLDING AG, CH-6052 Hergiswil (CH)
(72) Erfinder: MAAG, Urs, CH-4812 Mühlethal (CH); LINDER, Heinz, CH-4800 Zofingen (CH)
(86) Internationale Anmeldenummer: CH9300174
(87) Internationale Veröffentlichungsnummer: WO9402398

(56) Entgegenhaltungen:
- EP-A- 0 229 888
- EP-A- 0 272 398
- EP-A- 0 300 179
- EP-A- 0 329 602
- EP-A- 0 560 680
- DE-A- 2 634 216
- DE-A- 2 634 216
- DE-A- 3 304 219
- DE-A- 3 532 403
- GB-A- 2 135 660
- GB-A- 2 144 108

## Beschreibung

Die Erfindung betrifft eine Einrichtung für die Verarbeitung von Druckprodukten zu Zeitungen, Zeitschriften, Broschüren oder dgl. gemäss Oberbegriff des Patentanspruches 1.

Solche Einrichtungen haben sich in Fabrikationsbetrieben nicht zuletzt aufgrund der günstigen Anordnungsweise als ökonomische Möglichkeit für eine Zwischenlagerung von weiterzuverarbeitenden Druckprodukten erwiesen. Sie zeichnen sich weiterhin durch eine einfache Zuordnung der Druckprodukte zu den Speichereinheiten, eine optimale Raumnutzung und leichte Zugänglichkeit aus.
Die Beschickung der Produktespeicher erfolgt über eine einem Druckwerk nachgeschaltete Abgabestation, an welcher die Druckprodukte von einem Transporteur in eine geschuppte Formation überführt und anschliessend dem Produktespeicher zugeführt werden. Auf diesem Weg wird der geschuppte Strom üblicherweise gewendet, sodass er nach Verlassen des Produktespeichers weiterverarbeitet werden kann.

Das Auslagern der Druckprodukte aus dem Produktespeicher erfolgte bislang in Schuppenformation über den vor dem Produktespeicher einen Teil des Zuführweges bildenden, eine Richtungsänderung aufweisenden Zuführabschnitt und führte über Weichen zu Annahmestationen, in denen der Schuppenstrom von einem Transporteur übernommen wurde.

Diese Auslagerung kann aufgrund der Richtungsänderung im Zuführabschnitt oft nicht reibungslos und ohne das Beheben von Störungen im Schuppenstrom durchgeführt werden.
Durch die sich kreuzenden Produktewege vor den Annahmestationen kann zudem eine optimale Beschickung letzterer von dem Produktespeicher aus nicht erfolgen.
Gleichzeitig wird der Transport der Druckprodukte nach dem Produktespeicher mit einem sog. Hilfstransporteur durchgeführt und die Ausbildung der Annahmestation ist mit einem relativ hohen Einrichtungsaufwand verbunden.

Bei einem bekannten Verfahren bzw. einer entsprechenden Einrichtung nach der EP - A - 0 272 398 soll die geringere Leistungsfähigkeit einer Verarbeitungsstation gegenüber einer Druckpresse durch besondere Massnahmen weitgehend behoben werden.
Als Lösung sieht diese Druckschrift vor, dass die in einem Schuppenstrom anfallenden Druckereierzeugnisse auf Zuführstrecken an wenigstens zwei Verarbeitungsstationen überführt werden, wobei der Strom erfasst und derart geführt wird, dass er jede der Zuführstrecken kreuzt, dass der Strom an den Kreuzungsstellen zumindest zeitweilig in eine die Formation des Stromes beibehaltende Speichereinrichtung überführt wird, die gleichzeitig im Bereich derselben Kreuzungsstelle über eine Uebergabestelle auf die Zuführstelle entleert wird.

Vorgesehen ist hierzu eine Einrichtung zum Ueberführen von in einem Schuppenstrom anfallenden Druckereierzeugnissen auf die Zuführstrecken wenigstens zweier Verarbeitungsstationen mit wenigstens einem den Strom heranführenden Förderer indem der Förderer jede der Zuführstrecken kreuzt, wobei die Zuführstrecken an jeder Kreuzungsstelle eine Uebergabestelle aufweisen, an der jeweils eine Speichereinrichtung angeordnet ist, die einerseits nach dem Förderer und andererseits nach der Uebergabestelle ausgerichtet ist, und es sind Mittel vorgesehen, um die Speichereinrichtung gleichzeitig zu beschicken und zu entleeren.
Als Mittel dienen ein erster Wickel und ein zweiter, die Speichereinrichtung bildender Wickel, wobei der erste Wickel zum Aufwickeln der in einem Schuppenstrom anfallenden Druckereierzeugnisse und der zweite Wickel zum Abwickeln mit anschliessendem Uebergeben der Druckereierzeugnisse an eine Zuführstrecke verwendet wird.

Aufgabe der vorliegenden Erfindung ist es somit, eine Einrichtung der eingangs genannten Art zu schaffen, durch die die auf den Förderfluss zurückzuführenden Unterbrechungen weitestgehend ausgeschlossen, eine optimale Nutzung erzielt und der maschinelle Aufwand erheblich gesenkt werden kann.

Erfindungsgemäss wird diese Aufgabe nach den Merkmalen des kennzeichnenden Teils des Patentanspruchs 1 gelöst.
Dadurch kann eine zuverlässige Auslagerung der Druckprodukte aus dem Produktespeicher, eine rationelle Verarbeitung und eine einfache Ausgestaltung der Einrichtung erzielt werden.

Insbesondere wenn als Produktespeicher ein oder mehrere Wickel eingesetzt werden, durch welche die beim Wickeln aneinandergepressten Druckprodukte eine relativ starke gegenseitige Haftung erfahren, ist es besonders vorteilhaft, wenn die Druckprodukte auf dem Weg zur Weiterverarbeitung über keine Richtungsänderung geführt werden.

Besonders günstig erweist sich die erfindungsgemässe Einrichtung, wenn das bei der Auslagerung stromabwärts angeordnete Ende der Auslagerungsstrecke in eine etwa rechtwinklig verlaufende Fördervorrichtung mündet.

Vorteilhaft ist jeweils einer Speichereinheit des Produktespeichers eine Fördervorrichtung zugeordnet, sodass mehrere Speichereinheiten gleichzeitig ausgelagert werden können.

Zweckmässigerweise können die Fördervorrichtungen etwa übereinander angeordnet sein, sodass jeder Auslagerungsvorgang ungestört erfolgen kann.

Vorzugsweise können die bspw. als Förderband ausgebildeten Fördervorrichtungen wahlweise nach zwei Seiten antreibbar ausgebildet sein, wodurch eine selektive Beschickung von Anlegern oder anderen Weiterverarbeitungsstationen erfolgen kann.

Anschliessend wird die Erfindung anhand eines in der Zeichnung dargestellten Ausführungsbeispiels erläutert.

Die einzige Figur zeigt schematisch die erfindungsgemässe Einrichtung anhand einer beispielhaften Ausführungsform.

Die in der einzigen Figur dargestellte Einrichtung 1 zeigt einen Produktespeicher 2, der aus zwei Speichereinheiten 3, im vorliegenden Fall zwei gewickelten Schuppenformationen der Druckprodukte 4, besteht.
Die Beschickung der an sich bekannten Wickel als Speichereinheit 2 erfolgt ab Druckwerk über eine nicht veranschaulichte Abgabestation, an welcher die Druckprodukte 4 in eine geschuppte Formation zu ihrer weiteren Fortbewegung versetzt werden.
Üblicherweise wird der die Druckstation verlassende Schuppenstrom auf dem Zuführweg 9 zur Speichereinheit 3 gewendet, so dass er nach letzterer zur Weiterverarbeitung vorbereitet ist.
Das Druckprodukt 4 gelangt also wie gezeigt über den nach den dunklen Pfeilen markierten Zuführweg 9 in die Speichereinheiten 3, wobei der Zuführweg 9 einen kurvenartigen Zuführabschnitt 5 aufweist, der die Regelmässigkeit der lose übereinanderliegend zugeführten Druckprodukte 4 unerheblich beeinträchtigt.
Die Auslagerung aus dem Produktespeicher 2 bzw. den einzelnen Speichereinheiten 3 erfolgt in der Formation der zugeführten Druckprodukte 4 über eine gerade Auslagerungsstrecke 6, die eine Änderung an der Formation des abzurollenden Schuppenstromes vermeiden lässt, hin zu einer nächsten Verarbeitungsstation 7.

Auch dann, wenn es sich bei dieser nächstliegenden Verarbeitungsstation 7 bspw. (nur) um eine Vorrichtung zur Änderung der Förderrichtung und/oder der Schuppenformation handelt, so bedarf es keiner zusätzlichen Einflussnahme auf den Schuppenstrom. Wie gezeichnet ist eine Fördervorrichtung 8 in etwa rechtwinkliger Anordnungsweise zu der Auslagerungsstrecke 6 vorgesehen, die den Förderstrom umschichtet, so dass die Druckprodukte 4 nacheinander mit der seitlichen Öffnung übereinanderliegend und bspw. einem Anleger (nicht ersichtlich) zugeführt werden.
Die erfindungsgemässe Einrichtung 1 gestattet es, mehrere Speichereinheiten 3 gleichzeitig auszulagern, indem einer bzw. jeder Speichereinheit 3 eine Fördervorrichtung 8 zugeordnet wird; ein Kreuzen der Druckprodukte 4 oder die Benutzung eines Förderweges 9 durch mehrere Druckproduktelinien kann ausgeschlossen werden.
Alternativ kann eine Speichereinheit 3 auch verschiedenen Fördervorrichtungen 8 zugeteilt sein. Wie durch die unterbrochenen Förderabschnitte 5 und 6 angedeutet, kann eine Weiche zur Änderung der Förderwege benutzt werden.
Wie dargestellt können die Fördervorrichtungen 8 als Bänder ausgebildet und in zwei verschiedene Richtungen antriebsgesteuert sein.

Es ergibt sich wie erkennbar auch die Möglichkeit, die Fördervorrichtungen 8 auf unterschiedlichen Höhen, zum Beispiel übereinander oder versetzt anzuordnen, so dass der Förderfluss ungestört organisiert werden kann.

## Patentansprüche

1. Einrichtung für die Verarbeitung von Druckprodukten zu Zeitungen, Zeitschriften, Broschüren oder dgl., bestehend aus einem einer Verarbeitungsstation (7) vorgeschalteten Produktespeicher (2) aus wenigstens einer Speichereinheit (3), zu deren Beschickung die Druckprodukte in einem Schuppenstrom durch einen Richtungswechsel von einem Zuführweg (9) abweichend über einen Zuführabschnitt (5) dem seitlich angeordneten Produktespeicher (2) zugeführt und über eine Auslagerungsstrecke (6) abgeführt werden, dadurch gekennzeichnet, dass der Zuführabschnitt (5) jeweils durch Weichen mit der gerade ausgebildeten und etwa rechtwinklig zum Zuführweg (9) angeordneten Auslagerungsstrecke (6) verbunden ist, wobei die Auslagerungstrecke (6) eine Speichereinheit (3) des Produktespeichers (2) und eine nächste Verarbeitungsstation (7) verbindendet.

2. Einrichtung nach Anspruch 1, dadurch gekennzeichnet, dass das stromabwärts liegende Ende der Auslagerungsstrecke (6) in eine etwa rechtwinklig zu letzterer bzw. parallel zum Zuführweg (9) angeordnete Fördervorrichtung (8) mündet.

3. Einrichtung nach den Ansprüchen 1 und 2, dadurch gekennzeichnet, dass jeder Speichereinheit (3) eine Fördervorrichtung (8) zugeordnet ist.

4. Einrichtung nach Anspruch 3, dadurch gekennzeichnet, dass die Speichereinheiten (3) mit den Fördervorrichtungen (8) wahlweise verbindbar ausgebildet sind.

5. Einrichtung nach einem der Ansprüche 2 bis 4, dadurch gekennzeichnet, dass die Fördervorrichtung (8) in zwei Richtungen antreibbar ausgebildet ist.

6. Einrichtung nach einem der Ansprüche 3 bis 5, dadurch gekennzeichnet, dass die Fördervorrichtungen (8) übereinander angeordnet sind.

7. Einrichtung nach einem der Ansprüche 1 bis 6, dadurch gekennzeichnet, dass die Speichereinheiten (3) als angetriebene Wickelvorrichtungen ausgebildet sind.

## Claims

1. System for handling printed products for newspapers, magazines, brochures or the like, consisting of a product store (2) consisting of at least one storage unit (3) arranged upstream of a handling station (7), for the loading of which the printed products are fed in an overlapping formation to the laterally arranged product store (2) via a feed sector (5) deviating from a feed path (9) by a change of direction and are discharged via a storage-removal line (6), characterised in that the feed sector (5) is connected by means of diverters to the straight storage-removal line (6) arranged substantially perpendicularly to the feed path (9), the storage-removal line (6) connecting one storage unit (3) of the product store (2) and a subsequent handling station (7).

2. System according to claim 1, characterised in that the downstream end of the storage-removal line (6) opens into a conveying device (8) arranged substantially perpendicularly to the latter or parallel to the feed path (9).

3. System according to claims 1 and 2, characterised in that one conveying device (8) is associated with each storage unit (3).

4. System according to claim 3, characterised in that the storage units (3) can optionally be connected to the conveying devices (8).

5. System according to one of claims 2 to 4, characterised in that the conveying device (8) can be driven in two directions.

6. System according to one of claims 3 to 5, characterised in that the conveying devices (8) are arranged one above the other.

7. System according to one of claims 1 to 6, characterised in that the storage units (3) are driven winding devices.

## Revendications

1. Dispositif pour transformer des produits imprimés en journaux, magazines, brochures ou analogues, composé d'un dispositif de stockage des produits (2) comportant au moins une unité de stockage (3), qui est monté en amont d'un poste de transformation (7), sachant que, pour alimenter l'unité de stockage, les produits imprimés disposés en écailles sont acheminés vers le dispositif de stockage des produits (2) placé sur le côté en étant déviés d'un trajet d'amenée (9) par un changement de direction et en empruntant un tronçon d'amenée (5), et sont évacués par le biais d'un trajet de déstockage (6), caractérisé en ce que le tronçon d'amenée (5) est relié par des aiguillages à un trajet de déstockage (6) rectiligne disposé approximativement perpendiculairement au trajet d'amenée (9), sachant que le trajet de déstockage (6) relie entre eux une unité de stockage (3) du dispositif de stockage des produits (2) et un poste de transformation suivant (7).

2. Dispositif selon la revendication 1, caractérisé en ce que l'extrémité du trajet de déstockage (6) située en aval débouche sur un convoyeur (8) disposé approximativement perpendiculairement au trajet de déstockage ou parallèlement au trajet d'amenée (9).

3. Dispositif selon les revendications 1 et 2, caractérisé en ce qu'à chaque unité de stockage (3) est associé un convoyeur (8).

4. Dispositif selon la revendication 3, caractérisé en ce que les unités de stockage (3) sont réalisées de manière à pouvoir être au choix reliées aux convoyeurs (8).

5. Dispositif selon l'une des revendications 2 à 4, caractérisé en ce que le convoyeur (8) est réalisé de manière à pouvoir être entraîné dans deux sens.

6. Dispositif selon l'une des revendications 3 à 5, caractérisé en ce que les convoyeurs (8) sont disposés les uns au-dessus des autres.

7. Dispositif selon l'une des revendications 1 à 6, caractérisé en ce que les unités de stockage (3) sont réalisées en tant que dispositifs d'enroulement entraînés.
